# EUROPÄISCHE PATENTSCHRIFT

(11) **EP 1 042 206 B1**
(45) Veröffentlichungstag und Bekanntmachung des Hinweises auf die Patenterteilung: **22.05.2002**
(21) Anmeldenummer: 98956763.1
(22) Anmeldetag: 09.12.1998
(51) Int. Cl.: B65H 29/02

(54) **VORRICHTUNG ZUM AUFNEHMEN UND/ODER ABGEBEN FLÄCHIGER ERZEUGNISSE**
DEVICE FOR RECEIVING AND/OR CONVEYING FLAT PRODUCTS
DISPOSITIF POUR RECEVOIR ET/OU DISTRIBUER DES PRODUITS PLATS

(30) Priorität: 23.12.1997 CH 296797
(43) Veröffentlichungstag der Anmeldung: 11.10.2000
(73) Patentinhaber: Ferag AG, 8340 Hinwil (CH)
(72) Erfinder: REIST, Walter, CH-8340 Hinwil (CH)
(74) Vertreter: Patentanwälte Schaad, Balass, Menzl & Partner AG
(86) Internationale Anmeldenummer: CH9800528
(87) Internationale Veröffentlichungsnummer: WO9933734

(56) Entgegenhaltungen:
- EP-A- 0 300 170
- DE-A- 4 244 343

## Beschreibung

Die Erfindung betrifft eine Vorrichtung gemäss dem Oberbegriff des Patentanspruchs 1.

Derartige Vorrichtungen, wie sie zum Beispiel aus der Schweizer Patentschrift CH 382768 bekannt sind, werden eingesetzt, um beispielsweise mittels eines Förderbandes in Schuppenformation angelieferte Druckereiprodukte einzeln aufzunehmen und zu weiteren Bearbeitungsstationen zu transportieren.

Beim Aufnehmen wie auch beim Abgeben der Druckereiprodukte durch einzelne Greifer muss gewährleistet sein, dass die Greifer weit genug geöffnet sind.

Nachteilig an der aus der CH 382768 bekannten Vorrichtung ist die Tatsache, dass àufgrund des gegenseitigen Abstützens der Schenkel aufeinanderfolgender Greifer nur eine begrenzte Greiferöffnung im Bereich der Aufnahme- oder Abgabestrecke erzielbar ist.

DE-A-4 244 343 offenbart eine ähnliche Vorrichtung, bei der die Aufnahme- und Abgabestrecke mindestens teilweise konvex gekrümmt sind. Jedoch stützen sich die Schenkel aufeinander folgender, geöffneter Greifer nicht gegeneinander ab. In EP-A-0 300 170 sind die Aufnahme- und Abgabestrecke quasi geradlinig.

Eine Aufgabe der Erfindung besteht darin, eine Vorrichtung der eingangs genannten Art derart weiterzubilden, dass sich die Öffnung der Greifer im Bereich der Aufnahme- und/oder Abgabestrecke vergrössern lässt.

Erfindungsgemäss wird diese Aufgabe dadurch gelöst, dass die Aufnahme- und/oder Abgabestrecke konvex gekrummt ist.

Die Greiferöffnung erstreckt sich somit im Bereich der Aufnahme- und/oder Abgabestrecke auf der dem jeweiligen Krümmungsmittelpunkt gegenüberliegenden Seite nach aussen, insbesondere radial nach aussen, so dass die Bogenstrecke, die zwischen zwei geöffneten Greiferschenkeln eines Greifers liegt, grösser ist als die Bogenstrecke zwischen den Zentren zweier entlang der Aufnahmestrecke förderbaren Greifer. Dieses Grössenverhältnis ist dadurch bedingt, dass die zwischen den Zentren aufeinanderfolgender Greifer liegende Bogenstrekke näher am jeweiligen Krümmungsmittelpunkt liegt als die von zwei geöffneten Schenkeln eines Greifers eingeschlossene Bogenstrecke.

So wird erfindüngsgemäss also erreicht, dass sich die Greifer im Bereich der Aufnahme- und/oder Abgabestrecke auffächern bzw. weiter öffnen lassen als beispielsweise bei einer geraden oder konkaven Strecke.

Dies bedingt beispielsweise bei dicht aufeinanderfolgenden, insbesondere einander berührenden Greifern auf vorteilhafte Weise, dass der Abstand zwischen den Greifern beim Öffnen derselben nicht vergrössert, bzw. die Greifer nicht beschleunigt werden müssen, da die Öffnungsbewegung der Greifer durch benachbarte Greifer aufgrund der konvexen Krümmung weniger behindert wird.

Die Greifer sind bevorzugt mit entlang der Aufnahme- und/oder Abgabestrecke förderbaren Transportmitteln gekoppelt, wobei diese Kopplung sowohl starr als auch schwenkbar ausgeführt sein kann. Bei schwenkbar mit Transportmitteln gekoppelten Greifern wird durch die erfindungsgemässe Vorrichtung auf vorteilhafte Weise bewirkt, dass sich die Greifer aufgrund der sich gegenseitig berührenden Greiferschenkel im Bereich der Aufnahme- und/oder Abgabestrecke bezogen auf den jeweiligen Krümmungsmittelpunkt radial ausrichten und somit trotz der schwenkbaren Kopplung während des Aufnahme- bzw. Abgabeprozesses in einer fest vorgegebenen Stellung fixiert sind. Durch diese fest vorgegebene Ausrichtung der Greifer während des Aufnahme- bzw. Abgabeprozesses wird zusätzlich sichergestellt, dass ein positionsgenaues Bewegen der Erzeugnisse möglich wird. Bei schwenkbar mit Transportmitteln gekoppelten Greifern ist es bevorzugt, wenn deren Schwenkwinkel beispielsweise durch mechanische Anschläge begrenzt wird, um so eine einwandfreie Kraftübertragung auf die Greifer während der Öffnungsbewegung sicherzustellen.

Die den Greifern zugeordneten Transportmittel sind im Bereich der Aufnahme- und/oder Abgabestrecke möglichst nahe beieinander angeordnet, um so zu erreichen, dass die einzelnen Greifer in diesem Bereich möglichst dicht aufeinanderfolgen. Im Extremfall können sich aufeinanderfolgende Transportmittel gegenseitig berühren.

Die Abmessungen der Transportmittel in Förderrichtung sind bevorzugt kleiner als die Strecke zwischen den beiden Schenkeln eines geöffneten Greifers, so dass die Anzahl von Greifern pro Streckenabschnitt im Bereich der Aufnahme- und/oder Abgabestrecke im wesentlichen durch die Grösse der Greiferöffnung und nicht durch die Grösse der Transportmittel beschränkt ist.

Die konvexe Aufnahme- und/oder Abgabestrecke kann sowohl kreisbogenförmig als auch andersartig gekrümmt ausgeführt sein. Bei kreisbogenförmiger Ausführung der Aufnahmeund/oder Abgabestrecke ist es von Vorteil, wenn die Greifer im Bereich der Aufnahme- und/oder Abgabestrecke durch ein Mitnahme-Rad geführt sind, wobei der Mittelpunkt dieses Mitnahme-Rads dann den Mittelpunkt der erfindungsgemässen Krümmung der Aufnahme- und/oder Abgabestrecke definiert.

Von Vorteil ist es, wenn in Förderrichtung vor der Aufnahmestrecke, insbesondere im Bereich des Mitnahme-Rades, eine Greifer-Öffnungseinrichtung vorgesehen ist, die beispielsweise als bogenförmig gekrümmte Öffnungskulisse ausgeführt werden kann.

Weiterhin ist es von Vorteil, wenn die für die Aufnahme der Erzeugnisse nötige Greifer-Schliesseinrichtung im Bereich der Aufnahmestrecke oder in Förderrichtung unmittelbar nach oder mit geringem Abstand zu der Aufnahmestrecke angeordnet ist. Die Greifer-Schliesseinrichtung kann beispielsweise als frei drehbares oder angetriebenes Schliessrad ausgebildet sein, welches an den Greifern vorgesehene Schliessmittel beim Vorbeilaufen der Greifer am Schliessrad derart beaufschlagt, dass eine Schliessbewegung der Greifer ausgelöst wird.

Schliesslich ist es bevorzugt, wenn die Freigabeeinrichtung zum Freigeben von mittels der Greifer gehaltenen Erzeugnissen im Bereich eines Mitnahme-Rades angeordnet und insbesondere als Greifer-Öffnungseinrichtung ausgebildet ist. Die Greifer-Öffnungseinrichtung kann dabei als insbesondere bogenförmig gekrümmte Öffnungskulisse ausführt sein.

Weitere bevorzugte Ausführungsformen der Erfindung sind in den Unteransprüchen angegeben.

Die Erfindung wird nachfolgend anhand von Ausführungsbeispielen unter Bezugnahme auf die Zeichnungen beschrieben; in diesen zeigen:
- Fig. 1: eine erste Variante einer erfindungsgemässen Vorrichtung zum Aufnehmen von Erzeugnissen mit Greifern, welche starr mit Transportmitteln gekoppelt sind,
- Fig. 2: eine zweite Variante einer erfindungsgemässen Vorrichtung zum Aufnehmen von Erzeugnissen mit Greifern, welche starr mit Transportmitteln gekoppelt sind,
- Fig. 3: einen Ausschnitt einer den Fig. 1 und 2 entsprechenden Vorrichtung ohne Mitnahme-Rad,
- Fig. 4: eine erfindungsgemässe Vorrichtung zum Aufnehmen von Erzeugnissen mit Greifern, welche schwenkbar mit Transportmitteln gekoppelt sind, und
- Fig. 5: eine erfindungsgemässe Vorrichtung zum Abgeben von Erzeugnissen mit Greifern, welche starr mit Transportmitteln gekoppelt sind.

Fig. 1 zeigt ein Ausführungsbeispiel einer erfindungsgemässen Vorrichtung mit einer Vielzahl von Greifern 1, welche jeweils einem Transportmittel 2 zugeordnet und mit diesem starr gekoppelt sind. Die Transportmittel 2 sind entlang einer vertikal verlaufenden Schiene 3 derart geführt, dass sie in den Bereich eines Mitnahme-Rades 4, welches im Uhrzeigersinn umläuft, gefördert werden können.

Das Mitnahme-Rad 4 ist an seinem Aussenumfang mit Zähnen 5 versehen, wobei der zwischen zwei Zähnen 5 befindliche Zwischenraum jeweils zur Aufnahme eines Transportmittels 2 geeignet ist. Die Zähne 5 weisen jeweils Sägezahnform auf, wobei die steile Flanke der Sägezahnform in Drehrichtung des Mitnahme-Rades 4 vorlaufend und die flache Flanke entsprechend nachlaufend angeordnet ist.

Die von der Schiene 3 in den Bereich des Mitnahme-Rades 4 förderbaren Transportmittel 2 sind vom Mitnahme-Rad 4 entlang einer Förderstrecke 6 bewegbar, welche einen Halbkreis um den Drehpunkt 7 des Mitnahme-Rades 4 beschreibt.

Im Endbereich der halbkreisförmigen Förderstrecke 6 ist auf der der Schiene 3 gegenüberliegenden Seite eine weitere Schiene 8 angeordnet, entlang derer die Transportmittel 2 nach dem Durchlaufen der Förderstrecke 6 vertikal nach oben wegförderbar sind.

Die Greifer 1 bestehen im wesentlichen aus jeweils 2 Greiferschenkeln 9, welche derart mit dem jeweils zugeordneten Transportmittel 2 gekoppelt sind, dass sie relativ zueinander entlang einer Umfangslinie um den Drehpunkt 7 des Mitnahme-Rades 4 bewegbar sind. Durch diese Beweglichkeit können die Greiferschenkel 9 Öffnungs- bzw. Schliessbewegungen ausführen.

Jedem Greifer ist ein Betätigungselement 10 zugeordnet, durch dessen bezogen auf den Drehpunkt 7 radiale Verschiebung die Greiferschenkel 9 geöffnet bzw. geschlossen werden können. Ein Verschieben des Betätigungselements 10 in Richtung des Drehpunktes 7 öffnet die Greiferschenkel 9 eines Greifers 1, eine entgegengesetzte Bewegung schliesst die Greiferschenkel 9.

Unterhalb des Mitnahme-Rades 4 ist eine bogenförmig gekrümmte Öffnungskulisse 11 vorgesehen, mittels welcher die Betätigungselemente 10 der an der Öffnungskulisse 11 im Uhrzeigersinn vorbeilaufenden Greifer 1 in Richtung des Drehpunktes 7 des Mitnahme-Rades 4 verschoben werden, so dass letztlich alle an der Öffnungskulisse 11 vorbeilaufenden Greifer 1 beim Austreten aus dem Bereich der Öffnungskulisse 11 geöffnet sind. Die Öffnungskulisse 11 ist zu diesem Zweck derart angeordnet, dass sich ihr Abstand vom Drehpunkt 7 im Uhrzeigersinn zunehmend verringert.

In Drehrichtung des Mitnahme-Rades 4 schliesst sich an das Ende der Öffnungskulisse 11 eine Aufnahmestrecke 12 an, in deren Bereich ein Förderband 13 endet, welches flächige Drukkereiprodukte 14 in Schuppenformation in etwa horizontaler Richtung auf die Aufnahmestrecke 12, d. h. auf die in dieser Aufnahmestrecke 12 befindlichen Greifer 1 zu fördert.

Im Endbereich der Aufnahmestrecke 12 ist ein angetriebenes oder frei drehbares Schliessrad 15 vorgesehen, dessen Drehpunkt 16 bezüglich des Drehpunktes 7 des Mitnahme-Rades 4 ortsfest angeordnet ist. Die Position des Schliessrades 15 ist dabei derart gewählt, dass die Betätigungselemente 10 der Greifer 1 im Bereich der Aufnahmestrecke 12 zur Anlage mit dem Aussenumfang des Schliessrades 15 kommen und von diesem bezogen auf den Drehpunkt 7 des Mitnahme-Rades 4 radial nach aussen bewegt werden, was zu einer Schliessbewegung der jeweiligen Greifer 1 führt. Das Schliessrad 15 kann als Doppelrad mit zwei gleich grossen, voneinander senkrecht zur Zeichenebene beabstandeten Rädern ausgeführt sein, die beide um den Drehpunkt 16 drehbar sind, um auf diese Weise zu erreichen, dass die Betätigungselemente 10 jeweils beidseitig der Greiferschenkel 9 beaufschlagt werden können, was zu einer gleichmässigeren Kraftverteilung führt.

Bezüglich der Öffnungskulisse 11 sei an dieser Stelle bemerkt, dass sie sich alternativ auch bis kurz vor das Schliessrad 15 erstrecken kann, um so die Betätigungselemente 10 in ihrer Öffnungsposition möglichst lange zu fixieren. Die Öffnungskulisse 11 muss erst in dem Bereich enden, in dem das Schliessrad 15 eine radial nach aussen gerichtete Bewegung der Betätigungselemente 10 verursacht.

In Förderrichtung hinter dem Schliessrad 15 ist ein umlaufender Beschleunigungsförderer 17 vorgesehen, mit welchem die durch das Schliessrad 15 geschlossenen Greifer 1 mit erhöhter Geschwindigkeit und vergrössertem gegenseitigen Abstand entlang der Schiene 8 vertikal nach oben weggefördert werden können.

Beim Betrieb der in Fig. 1 dargestellten Vorrichtung werden die Transportmittel 2 entlang der Schiene 3 vertikal nach unten in Richtung des Mitnahme-Rades 4 gefördert, wobei hier die Förderung sowohl aktiv durch geeignete Antriebsmittel als auch passiv durch Schwerkraft erfolgen kann. Im Bereich der Schiene 3 liegen die Transportmittel 2 so dicht aneinander, dass sie sich gegenseitig berühren. Die Erstreckung der Fördermittel 2 in Förderrichtung ist geringfügig grösser als die Erstreckung der geschlossenen Greifer 1 in Förderrichtung. An dieser Stelle sei bereits bemerkt, dass jedoch die Erstrekkung der geöffneten Greifer 1 in Förderrichtung im Bereich der Aufnahmestrecke 12 grösser ist, als die Erstreckung der Transportmittel 2 in Förderrichtung.

Zwischen aufeinanderfolgenden Zwischenräumen der Zähne 5 wird jeweils ein Transportmittel 2 aufgenommen und entlang der halbkreisförmigen Förderstrecke 6 mittels des Mitnahme-Rades 4 in Richtung der Aufnahmestrecke 12 gefördert. Während dieses Förderprozesses erstrecken sich die Greifer 1 radial vom Drehpunkt 7 des Mitnahme-Rades 4 weg.

Beim Vorbeilaufen der Greifer 1 an der Öffnungskulisse 11 werden die Betätigungselemente 10 zum Drehpunkt 7 hin verschoben, was eine Öffnungsbewegung der Greiferschenkel 9 bewirkt. Bevorzugt werden die Betätigungselemente 10 soweit in Richtung des Drehpunktes 7 verschoben, dass sich die Greiferschenkel so stark öffnen, dass Greiferschenkel 9 benachbarter Greifer 1 unter Spannung aneinander anliegen.

Aufgrund der kreisbogenförmig gekrümmten Aufnahmestrecke 12 ist die Greiferöffnung A grösser als der Abstand B des Zentrums zweier aufeinanderfolgender Transportmittel 2. Bei einer aus dem Stand der Technik bekannten linearen Ausbildung einer Aufnahmestrecke würde sich lediglich eine maximale Greiferöffnung B erreichen lassen, welche dem Abstand der Zentren aufeinanderfolgender Transportmittel 2 entspricht. Durch die erfindungsgemäss gekrümmte Aufnahmestrecke 12 lässt sich die Greiferöffnung A jedoch vergrössern.

Im Bereich der Aufnahmestrecke 12 werden die in Schuppenformation angelieferten Produkte 14 derart in Richtung des Mitnahme-Rades 4 gefördert, dass jeweils ein Produkt 14 in einen geöffneten Greifer 1 gelangt.

Nach dem Einführen von Produkten 14 in die Greifer 1 gelangen die Greifer 1 mit ihren Betätigungselementen 10 in den Bereich des Schliessrads 15, welches die Betätigungselemente 10 bezogen auf den Drehpunkt 7 radial nach aussen verschiebt, wodurch ein Schliessen der Greifer 1 mit den darin befindlichen Produkten bewirkt wird.

Nach dem Schliessen der Greifer 1 ist jeweils ein Produkt 14 in einem Greifer 1 gehalten, und die Einheit aus Greifer 1, Produkt 14 und Transportmittel 2 kann mittels des Beschleunigungsförderers 17 entlang der Schiene 8 vertikal nach oben mit erhöhter Geschwindigkeit und vergrössertem gegenseitigen Abstand weggefördert werden.

Durch die starre Kopplung der Greifer 1 mit den Transportmitteln 2 gemäss Fig. 1 wird sichergestellt, dass die Längserstreckung der Greifer 1 immer senkrecht zu ihrer Transportbzw. Förderrichtung orientiert ist.

Fig. 2 zeigt eine zweite Variante einer erfindungsgemässen Vorrichtung, welche der Variante gemäss Fig. 1 im wesentlichen entspricht und sich nur dadurch unterscheidet, dass in dem auf die Aufnahmestrecke 12 folgenden Bereich kein Beschleunigungsförderer 17 vorgesehen ist. Die geschlossenen, jeweils ein Produkt 14 haltenden Greifer 1 werden gemäss Fig. 2 folglich in einer Weise vom Mitnahme-Rad 4 weggefördert, dass sich aufeinanderfolgende Transportmittel 2 gegenseitig berühren. Dies bedeutet, dass der gegenseitige Abstand aufeinanderfolgender Greifer 1 in Förderrichtung vor und nach dem Mitnahmerad 4 jeweils gleich gross ist, da sich die den Greifern 1 zugeordneten Transportmittel 2 aufeinanderfolgender Greifer 1 sowohl vor als auch nach dem Mitnahmerad 4 gegenseitig berühren.

Somit kann erfindungsgemäss erreicht werden, dass durch die aufgrund der konvexen Krümmung der Aufnahmestrecke 12 erreichte vergrösserte Greiferöffnung ein Aufnehmen von Produkten 14 möglich wird, ohne dass die Greifer 1 beschleunigt werden müssen bzw. ohne dass der gegenseitige Abstand der Greifer 1 vergrössert werden muss.

Fig. 3 zeigt einen Ausschnitt aus einer den Fig. 1 und 2 entsprechenden Vorrichtung, wobei dieser Ausschnitt einen Bereich betrifft, in dem die Greifer 1 in eine gekrümmte Strekke einlaufen und geöffnet werden. Der Unterschied zu den Vorrichtungen gemäss den Fig. 1 und 2 besteht darin, dass gemäss Fig. 3 kein Mitnahmerad vorgesehen ist.

Somit sind die Transportmittel 2 im Bereich der konvexen Krümmung lediglich in der Schiene 3 geführt, wobei sich die aufeinanderfolgenden Transportmittel 2 gegenseitig berühren. Die Transportmittel 2 können dabei auf unterschiedliche Art und Weise angetrieben werden. Beispielsweise ist es möglich, die Transportmittel 2 durch Schwerkraft oder durch separate, nicht dargestellte Antriebsmittel in Förderrichtung zu bewegen. Ebenso ist es möglich, dass sich die Fördermittel gegenseitig in Förderrichtung schieben, wobei jeweils immer nur ein oder mehrere, in Förderrichtung hinten liegende Fördermittel von einem geeigneten Antriebsmittel beaufschlagt sind.

Fig. 4 zeigt eine den Vorrichtungen gemäss Fig. 1 und Fig. 2 im wesentlichen entsprechende Vorrichtung, wobei der wesentliche Unterschied zu Fig. 1 und 2 darin besteht, dass die Greifer 1' schwenkbar mit den Transportmitteln 2' gekoppelt sind.

Zudem ist die Öffnungkulisse 11' etwas kürzer ausgebildet als gemäss Fig. 1 und 2, wobei ihre Krümmung jedoch derart gewählt ist, dass dennoch ein vollständiges Öffnen der Greifer 1 durch ein Verschieben der Betätigungselemente 10' in Richtung des Drehpunktes 7' des Mitnahme-Rades 4' sichergestellt werden kann.

Aufgrund der relativen Verschwenkbarkeit zwischen Greifern 1' und Transportmitteln 2' schwenken die Greifer 1' soweit wie möglich nach unten, bis ihre Schwenkbewegung beispielsweise durch einen nicht dargestellten Anschlag gebremst wird. Aufgrund dieser Schwenkbewegung beträgt der Winkel a zwischen der Greiferlängsachse 18 und dem die Greiferlängsachse 18 im Bereich der Förderstrecke 6' schneidenden Radius 19 weniger als 180°, solange die Greifer 1' geschlossen sind.

Durch das mittels der Öffnungskulisse 11' erfolgende Öffnen der Greifer 1' stützen sich die Greiferschenkel 9' einander benachbarter Greifer 1' gegeneinander ab und bewirken auf diese Weise eine Ausrichtung der Greifer 1' in bezogen auf den Drehpunkt 7' radialer Richtung. Der Winkel zwischen der Greiferlängsachse 18' und dem Radius 19' beträgt in diesem Fall 180°, d. h. Greiferlängsachse 18' und Radius 19' fallen zusammen. Bei einer alternativen Ausführungsform der Erfindung kann der genannte Winkel auch mehr als 180° betragen.

Ebenso wie bei Fig. 1 und 2 kann auf den in Drehrichtung des Mitnahme-Rades 4' an die Öffnungskulisse 11' anschliessenden Bereich eine Aufnahmestrecke 12' folgen.

Eine besonders gute Fixierung der geöffneten Greifer 1' in radialer Richtung ergibt sich dann, wenn die Greiferschenkel 9' einander benachbarter Greifer 1' unter Spannung aneinander anliegen, d. h. wenn die Betätigungselemente 10' soweit radial nach innen verschoben werden, dass sich die Greifer noch weiter öffnen würden als dies in Fig. 4 dargestellt ist, falls keine benachbarten Greifer 1' vorhanden wären.

Obwohl gemäss Fig. 4 die Greifer 1' also schwenkbar mit den Transportmitteln 2' verbunden sind, ergibt sich letztlich in Förderrichtung hinter der Öffnungskulisse 11' die gleiche exakte, radial nach aussen gerichtete Ausrichtung der geöffneten Greifer 1' wie bei einer Vorrichtung gemäss Fig. 1 und 2, bei der die Greifer 1 starr mit den Transportmitteln 2 gekoppelt sind.

Fig. 5 zeigt eine erfindungsgemässe Vorrichtung zum Abgeben von Produkten 14 mit Greifern 1, welche starr mit Transportmitteln 2" gekoppelt sind.

Die Greifer 1 werden entlang einer geraden Bahn auf die dargestellte Vorrichtung zu gefördert, wobei sie jeweils ein Produkt 14 halten. Dabei befindet sich das bereits erwähnte Betätigungselement 10 in seiner Schliessstellung.

Im Endbereich der geraden Bahn ist eine Eintaktvorrichtung 20 vorgesehen, welche dafür sorgt, dass jeweils ein Transportmittel 2" mit zugeordnetem Greifer 1 in den Zwischenraum zwischen zwei aufeinanderfolgenden Zähnen 5" eines Mitnahme-Rades 4" gelangt.

Durch das um den Drehpunkt 7" drehende Mitnahme-Rad 4" werden die Transportmittel 2" an einer Freigabeeinrichtung 21 vorbeigefördert, wobei die Freigabeeinrichtung 21 als bogenförmig gekrümmte Öffnungskulisse ausgebildet ist.

Die Freigabeeinrichtung 21 bewirkt - ebenso wie die Öffnungskulisse 11 gemäss Fig. 1 - ein Verschieben der Betätigungselemente 10 in Richtung des Drehpunktes 7", was letztlich zu einem Öffnen der Greiferschenkel 9 der Greifer 1 führt.

Da dieses Öffnen der Greifer 1 im Bereich einer konvex gekrümmten Abgabestrecke 22 erfolgt, wird sichergestellt, dass sich die Greiferschenkel 9 weit genug öffnen können, um ein in einem Greifer 1 gehaltenes Produkt 14 freizugeben. Diese ausreichend weite Öffnung der Greifer 1 ist dabei bewerkstelligbar, ohne dass die Greifer 1 bzw. die Transportmittel 2" vor oder während des Öffnungsprozesses beschleunigt werden müssen.

## Patentansprüche

1. Vorrichtung zur mittels einzelner Greifer (1, 1') erfolgenden Aufnahme und/oder Abgabe von flächigen Erzeugnissen (14), insbesondere Druckereiprodukten, mit einer Aufnahme- und/oder Abgabestrecke (12, 12'/22) entlang derer die Greifer (1, 1') förderbar sind und in deren Bereich sich die Schenkel (9, 9') aufeinanderfolgender, geöffneter Greifer (1, 1') gegeneinander abstützen, und einer nach dem Einführen eines Erzeugnisses (14) in einen geöffneten Greifer (1, 1') betätigbaren Greifer-Schließeinrichtung (15) und/oder einer beim Abgeben eines Erzeugnisses (14) aus einem Greifer (1, 1') betätigbaren Freigabeeinrichtung (21), **dadurch gekennzeichnet, daß** die Aufnahme- und/oder Abgabestrecke (12, 12'/22) zur Vergrößerung der maximal möglichen Greiferöffnung konvex gekrümmt ist.

2. Vorrichtung nach Anspruch 1, **dadurch gekennzeichnet,daß** sich die Greiferöffnung auf der dem jeweiligen Krümmungsmittelpunkt (7, 7') gegenüberliegenden Seite der Aufnahme- und/oder Abgabestrecke (12, 12'/22) radial nach außen erstreckt.

3. Vorrichtung nach einem der vorhergehenden Ansprüche,**dadurch gekennzeichnet,daß** die Greifer (1, 1') mit entlang der Aufnahme- und/oder Abgabestrecke (12, 12'/22) förderbaren Transportmitteln (2, 2') starr oder schwenkbar gekoppelt sind.

4. Vorrichtung nach Anspruch 3, **dadurch gekennzeichnet, daß** der Schwenkwinkel begrenzt ist.

5. Vorrichtung nach einem der Ansprüche 3 oder 4, **dadurch gekennzeichnet,daß** aufeinanderfolgende Transportmittel (2, 2') im Bereich der Aufnahme- und/oder Abgabestrecke (12, 12'/22) einen geringen Abstand voneinander aufweisen oder sich gegenseitig berühren.

6. Vorrichtung nach einem der vorhergehenden Ansprüche, **dadurch gekennzeichnet, daß** die Aufnahme- und/oder Abgabestrecke (12, 12'/22) kreisbogenförmig gekrümmt ist.

7. Vorrichtung nach einem der vorhergehenden Ansprüche, **dadurch gekennzeichnet,daß** die Greifer (1, 1') im Bereich der Aufnahme- und/oder Abgabestrecke (12, 12'/22) durch ein Mitnahme-Rad (4, 4') geführt sind.

8. Vorrichtung nach einem der vorhergehenden Ansprüche, **dadurch gekennzeichnet, daß** in Förderrichtung vor der Aufnahmestrecke (12, 12'), insbesondere im Bereich des Mitnahme-Rades (4, 4'), eine Greifer-Öffnungseinrichtung (11, 11') vorgesehen ist.

9. Vorrichtung nach Anspruch 8, **dadurch gekennzeichnet,daß** die Greifer-Öffnungseinrichtung (11, 11') als insbesondere bogenförmig gekrümmte Öffnungskulisse ausgebildet ist.

10. Vorrichtung nach einem der Ansprüche 8 oder 9, **dadurch gekennzeichnet, daß** die Greifer-Schließeinrichtung (15) im Bereich der Aufnahmestrecke (12, 12') oder in Förderrichtung nach der Aufnahmestrecke (12, 12')angeordnet ist.

11. Vorrichtung nach Anspruch 10, **dadurch gekennzeichnet, daß** die Greifer-Schließeinrichtung (15) als frei drehbares oder angetriebenes Schließrad ausgebildet ist.

12. Vorrichtung nach einem der vorhergehenden Ansprüche, **dadurch gekennzeichnet, daß** die Freigabeeinrichtung (21) im Bereich des Mitnahme-Rades (4' ') angeordnet und insbesondere als Greifer-Öffnungseinrichtung ausgebildet ist.

13. Vorrichtung nach Anspruch 12, **dadurch gekennzeichnet, daß** die Freigabeeinrichtung (21) als insbesondere bogenförmig gekrümmte Öffnungskulisse ausgebildet ist.

## Claims

1. Apparatus for receiving and/or discharging sheet-like products (14), in particular printed products, by means of individual grippers (1, 1'), having a receiving and/or discharging path (12, 12'/22) along which the grippers (1, 1') can be conveyed and in the region of which the legs (9, 9') of successive, open grippers (1, 1') are supported against one another, and having a gripper-closing device (15), which can be actuated once a product (14) has been introduced into an open gripper (1, 1'), and/or a release device (21), which can be actuated upon discharge of a. product (14) out of a gripper (1, 1'), **characterized in that** the receiving and/or discharging path (12., 12' /22) is curved convexly in order to increase the maximum possible gripper opening.

2. Apparatus according to Claim 1, **characterized in that** the gripper opening extends in the radially outward direction on that side of the receiving and/or discharging path (12, 12'/22) which is located opposite the respective curvature centre point (7, 7').

3. Apparatus according to one of the preceding claims, **characterized in that** the grippers (1, 1') are coupled rigidly or pivotably to transporting means (2, 2') which can be conveyed along the receiving and/or discharging path (12, 12'/22).

4. Apparatus according to Claim 3, **characterized in that** the pivot angle is restricted.

5. Apparatus according to either of Claims 3 and 4, **characterized in that**, in the region of the receiving and/or discharging path (12, 12'/22), successive transporting means (2, 2') are spaced apart from one another by a small distance or are in contact with one another.

6. Apparatus according to one of the preceding claims, **characterized in that** the receiving and/or discharging path (12, 12'/22) is curved in the form of an arc of a circle.

7. Apparatus according to one of the preceding claims, **characterized in that**, in the region of the receiving and/or discharging path (12, 12'/22), the grippers (1, 1') are guided by a carry-along wheel (4, 4').

8. Apparatus according to one of the preceding claims, **characterized in that** a gripper-opening device (11, 11') is provided upstream of the receiving path (12, 12'), as seen in the conveying direction, in particular in the region of the carry-along wheel (4, 4').

9. Apparatus according to Claim 8, **characterized in that** the gripper-opening device (11, 11') is designed as an opening guide curved, in particular, in an arcuate manner.

10. Apparatus according to either of Claims 8 and 9, **characterized in that** the gripper-closing device (15) is arranged in the region of the receiving path (12, 12') or downstream of the receiving path (12, 12'), as seen in the conveying direction.

11. Apparatus according to Claim 10, **characterized in that** the gripper-closing device (15) is designed as a freely rotatable or driven closing wheel.

12. Apparatus according to one of the preceding claims, **characterized in that** the release device (21) is arranged in the region of the carry-along wheel (4") and is designed, in particular, as a gripper-opening device.

13. Apparatus according to Claim 12, **characterized in that** the release device (21) is designed as an opening guide curved, in particular, in an arcuate manner.

## Revendications

1. Dispositif pour recevoir et/ou délivrer des produits plats (14), en particulier des produits d'impression, la réception et/ou la délivrance s'effectuant à l'aide de preneurs (1, 1') individuels, avec un tronçon de réception et/ou de délivrance (12, 12'/22) le long duquel les preneurs (1, 1') sont susceptibles d'être transportés et tronçon dans la zone duquel les branches (9, 9') de preneurs (1, 1') ouverts, se suivant, prennent appui les unes contre les autres et avec un dispositif de fermeture de preneurs (15) susceptibles d'être actionnés après introduction d'un produit (14) dans un preneur (1, 1') ouvert et/ou un dispositif de libération (21) actionné lors de la délivrance d'un produit (14) depuis un preneur (1, 1'), **caractérisé en ce que** le tronçon de réception et/ou de délivrance (12, 12'/22) est doté d'une courbure convexe, afin d'augmenter le degré d'ouverture de preneurs maximal possible.

2. Dispositif selon la revendication 1, **caractérisé en ce que** l'ouverture de preneur sur le côté opposé au centre de courbure (7, 7') respectif, du tronçon de réception et/ou de délivrance (12, 12'/22) s'étend radialement vers l'extérieur.

3. Dispositif selon l'une des revendications précédentes, **caractérisé en ce que** les preneurs (1, 1') sont couplés, rigidement ou de façon à pouvoir pivoter, à des moyens de transport (2, 2') susceptibles d'être transportés le long du tronçon de réception et/ou de délivrance (12, 12'/22).

4. Dispositif selon la revendication 3, **caractérisé en ce que** l'angle de pivotement est limité.

5. Dispositif selon l'une des revendications 3 ou 4, **caractérisé en ce que** des moyens de transport (2, 2') se suivant présentent un faible espacement les uns les autres, ou bien entrent en contact mutuel, dans la zone du tronçon de réception et/ou de délivrance (12, 12'/22).

6. Dispositif selon l'une des revendications précédentes, **caractérisé en ce que** le tronçon de réception et/ou de délivrance (12, 12'/22) est incurvé en arc de cercle.

7. Dispositif selon l'une des revendications précédentes, **caractérisé en ce que** les preneurs (1, 1') sont guidés dans la zone du tronçon de réception et/ou de délivrance (12, 12'/22) au moyen d'une roue d'entraînement (4, 4').

8. Dispositif selon l'une des revendications précédentes, **caractérisé en ce que**, en observant dans la direction de transport, en amont du tronçon de réception (12, 12') est prévu un dispositif d'ouverture de preneurs (11, 11'), en particulier dans la zone de la roue d'entraînement (4, 4').

9. Dispositif selon la revendication 8, **caractérisé en ce que** le dispositif d'ouverture de preneurs (11, 11') est réalisé sous la forme de coulisses d'ouverture, en particulier incurvées en forme d'arc.

10. Dispositif selon l'une des revendications 8 ou 9, **caractérisé en ce que** le dispositif de fermeture de preneurs (15) est disposé dans la zone du tronçon de réception (12, 12') ou bien en aval du tronçon de réception (12, 12'), en observant dans la direction de transport.

11. Dispositif selon la revendication 10, **caractérisé en ce que** le dispositif de fermeture de preneurs (15) est réalisé sous la forme de roue de fermeture pouvant tourner librement ou bien entraînées.

12. Dispositif selon l'une des revendications précédentes, **caractérisé en ce que** le dispositif de libération (21) est disposé dans la zone de la roue d'entraînement (4'') et est configuré en particulier sous la forme d'un dispositif d'ouverture de preneurs.

13. Dispositif selon la revendication 12, **caractérisé en ce que** le dispositif de libération (21) est réalisé sous la forme d'une coulisse d'ouverture en particulier incurvée en forme d'arc.
